# EUROPÄISCHE PATENTSCHRIFT

(11) **EP 0 864 829 B1**
(45) Veröffentlichungstag und Bekanntmachung des Hinweises auf die Patenterteilung: **28.08.2002**
(21) Anmeldenummer: 97810137.6
(22) Anmeldetag: 11.03.1997
(51) Int. Cl.: F28D 7/04, F28F 9/22

(54) **Vorrichtung zur Rückgewinnung von Wärme aus Rauchgas, und Verfahren zur Herstellung derselben**
Apparatus for recovering heat from exhaust gases, and process for manufacturing the same
Appareil de récupération de chaleur sur des fumées et procédé de fabrication d'un tel appareil

(43) Veröffentlichungstag der Anmeldung: 16.09.1998
(73) Patentinhaber: Schmid, Reto, 7304 Maienfeld (CH)
(72) Erfinder: Schmid, Reto, 7304 Maienfeld (CH)
(74) Vertreter: Riederer, Conrad A., Dr.

(56) Entgegenhaltungen:
- CH-A- 173 859
- CH-A- 310 610
- DE-A- 1 907 881
- FR-A- 2 602 857
- FR-A- 2 719 370
- GB-A- 138 870
- US-A- 3 499 484

## Beschreibung

Die vorliegende Erfindung betrifft eine Vorrichtung zur Rückgewinnung von Wärme aus Rauchgas gemäss Patentanspruch 1 und ein Verfahren zur Herstellung derselben gemäss Anspruch 15.

Bei der Vielzahl bestehender Rauchgaswärmetauscher sind die Hersteller immer wieder damit konfrontiert, dass Rauchgas ein aggressives Medium ist. Die Aggressivität des Mediums fordert resistente Materialien und saubere und unempfindliche Verbindungen der Leitungen. Die Herstellung von unempfindlichen Verbindungen ist dadurch erschwert, dass grosse Oberflächen auf kleinem Raum anzuordnen und damit dichte Packungen zu erstellen sind. Im Bereich von Kleinanlagen, wie sie z.B. in Gebäudeheizungen für Ein- und Mehrfamilienhäuser zu Tausenden vorhanden sind und nachträglich mit einem Wärmetauscher versehen werden können, ist zudem dem Platzbedarf für einen Wärmetauscher besondere Beachtung zu schenken, da in der Regel die Distanz zwischen Kessel und Kamin sehr begrenzt ist.

Aus der US-A-3,499,484 ist ein Wärmetauscher für zwei Medien bekannt, der aus Modulen aufgebaut ist. Jedes Modul umfasst zwei zusammenhängende ebene Spiralen diesseits und jenseits einer zwischen den Spiralen liegenden Platte. Es sind Mittel vorgesehen, um die einzelnen Spiralen an einen Kreislauf anzuschliessen, Die Module sind in einem Behälter angeordnet, der einen Einlass und einen Auslass für ein zweites Medium aufweist. Die Spiralen bildenden Leitungsstränge durchdringen die Platte zentral und enden perifer, nämlich jeweils nach einer Durchdringung der Behälterwandung ausserhalb des Behälters, wo sie an den Kreislauf anschliessbar sind.

Aus der FR-A-2 719 370 ist bekannt, dass mit Kunststoff ummantelte Metallohre in einem Wärmetauscher verwendet werden können. Die Kunststoffummantelung macht die Rohre umempfindlich gegenüber Korrosion.

Aus der CH-A-310 610 ist ein Wärmetauscher bekannt, bei dem flache Ringe mit einer darin spiralig angeordneten Wandung jeweils einen spiraligen Durchflussraum für ein erstes Medium bilden und zwischen den Ringen gewellte Metallbänder angeordnet sind. Ein Metallband ist spiralig auf den Ring gelegt und ein zweites Medium fliesst radial durch die Umgänge des gewelllten Metallbandes. Die Ringe sind perifer an eine senkrecht zur Ringebene verlaufende Zuleitung auf der einen Seite der zweiten Platte und eine ebensolche Ableitung auf der anderen Seite der zweiten Platte angeschlossen. Zentral verbindet eine durch die zentrale Durchlassöffnung einer zweiten Platte hindurchgeführte Leitung alle Ringe miteinander. Das eine Medium durchfliesst in der einen Hälfte des Wärmetauschers den Durchflussraum der Ringe von der Periferie zum Zentrum hin, in der anderen Hälfte vom Zentrum zur Periferie hin. Das andere Medium wird durch einen Stutzen in den Behälter eingeleitet und mit einer Platte in einem Ringraum geleitet, von dem aus es im Bereich der gewellten Metallbänder entgegen der Strömungsrichtung des einen Mediums einem Kernraum zufliesst. Durch die ringförmige zweite Platte ist der Ringraum in zwei Hälften geteilt. Mit einer dritte Platte vor dem einen Austritt bildenden zweiten Stutzen wird das Medium vom Kemraum wiederum gegen die Strömungsrichtung des einen Mediums in die zweite Hälfte des Ringraumes gelenkt, von wo es um die dritte Platte herum durch den Stutzen austritt. Vorteilhaft an diesem Wärmetauscher ist, das die Medien konsequent im Kreuzstrom bzw. Gegenstrom geführt sind. Nachteilig an diesem Wärmetauscher sind die aufwändig herzustellenden Ringe für den spiraligen Durchflussraum. Die Ringe weisen zudem eine relativ kleine Oberfläche auf. Nachteilig ist auch, dass, um Gegenstrom zwischen den Medien zu erhalten, drei Umlenkplatten vorgesehen sein müssen. Der Wärmetauscher ist dadurch um die Umlenkungsräume zwischen Stutzen und Austauschraum länger als der Austauschraum. Nachteilig sind auch die vielen Verbindungen zwischen Zuflussrohr bzw. Abflussrohr und den Ringen innerhalb des Austauschraumes, die besonders empfindlich sind auf aggressive Rauchgase.

Es ist Aufgabe der vorliegenden Erfindung, einen Rauchgaswärmetauscher vorzuschlagen, der insbesondere in der Längsrichtung kompakte Abmessungen aufweist, nur wenige, überwachbare und servicefeundlich angeordnete, oder gar keine Verbindungen im Rauchgasbereich besitzt und günstig in der Herstellung ist. Zudem soll der Rauchgaswärmetauscher bei der Herstellung mit einfachen Mitteln entsprechend der zu erbringenden Leistung grösser oder kleiner dimensioniert werden können.

Erfindungsgemäss wird dies bei einem Wärmetauscher gemäss dem Oberbegriff des Patentanspruchs 1 durch die kennzeichnenden Merkmalen des Patentanspruchs 1 erreicht.

Der Vorteil einer spiralförmigen Ausbildung der Leitungsstränge liegt darin, dass die Spirale eine sehr dichte Packung von Leitungen darstellt, die sich radial ausdehnt und axial wenig Platz benötigt, die einfach herzustellen ist und keine Verbindungen aufweisen muss. Solche Spiralen können aneinandergereiht werden, so dass unterschiedlichen Leistungsanforderungen entsprechend mehr oder weniger Spiralen zusammen eine Wärmetauscheinheit bilden.

Vorteilhaft weisen benachbarte Spiralen entgegengesetzte Drehrichtungen auf, wodurch es möglich wird, dass die Spiralen sich berühren, ohne dadurch ein Hindurchströmen des Rauchgases zu verhindern. Durch die entgegengesetzten Neigungen der Leitungen zur Tangentialrichtung entstehen Berührungspunkte, an denen sich benachbarte Spiralen berühren und zwischen diesen Berührungspunkten offene Bereiche, in denen das Rauchgas zirkulieren kann. Automatisch wird eine Verwirbelung des Rauchgases erreicht bei gleichzeitig sehr dichter Packung der Leitungsstränge. Durch diese Gegenläufigkeit der Drehrichtung und die damit erreichte Dichte der Packung kann in der Regel auf eine Abstandvorrichtung zwischen den Leitungssträngen verzichtet werden. Der benötigte Zwischenraum wird durch die vorteilhafte Anordnung der Leitungsstränge erreicht.

Vorteilhaft sind jeweils zwei Spiralen miteinander zusammenhängend angeordnet. Da das Rauchgas zuerst zentrifugal durch die Spiralen strömt, ist es vorteilhaft, es wieder zentripedal zu sammeln für die Weiterleitung ins Kamin. Vorteilhaft durchströmt es dabei eine zweite Spirale, welche vorteilhaft mit der ersten Spirale zusammenhängt.

Dieser Übergang zwischen der ersten und zweiten Spirale ist vorteilhaft peripher angeordnet. Dies ermöglicht, dass mehrere solcher Leitungsstränge, jeder mit zwei Spiralen, zusammengestellt werden können, indem einer über den anderen geschoben wird und der Übergang zwischen den Spiralen des zweiten Leitungsstranges über eine Spirale des ersten Leitungsstranges hinweg verläuft.

Vorteilhaft bestehen die Leitungsstränge aus einem einzigen Stück und weisen im Austauschraum keine Verbindungen auf, welche dem aggressiven Rauchgas Angriffspunkte bieten.

Einlass und Auslass für das Rauchgas sind am Gehäuse etwa zentral und ein Durchlass ist zwischen Gliederungskörper und Gehäuse peripher angeordnet, so dass das Rauchgas im mittleren Bereich zugeführt wird und zentrifugal durch die Leitungsstränge hindurchströmt, an der Peripherie von einer ersten heisseren in eine zweite kühlere Zone des Austauschraumes strömt, wo es zentripedal durch die Leitungsstränge strömt um aus dem mittleren Bereich heraus einem Kamin zugeführt zu werden. Damit strömt das Rauchgas auf der ganzen Länge der Austauschstrecke gegen die Strömungsrichtung des Mediums in den Leitungssträngen, sofern dieses auf der kühleren Seite des Austauschraumes zugeführt wird. Dadurch wird zwischen den beiden Medien das grösstmögliche Temperaturgefälle erreicht.

Vorteilhaft ist der Gliederungskörper eine Platte, die zwischen den beiden Zonen im Austauschraum angeordnet ist. Sie trennt die innerste Spirale der heisseren Zone von der innersten Spirale der kühleren Zone und zwingt das Rauchgas, zuerst zwischen den einen Spiralen der Leitungsstränge hindurch an die Peripherie des Austauschraumes zu strömen und danach wieder durch die anderen Spiralen der Leitungsstränge hindurch ins Zentrum zu gelangen, von wo es abgekühlt den Austauschraum verlässt.

Die Reihenfolge der Leitungsstränge ist frei wählbar, doch ist zweckmässigerweise auf beiden Seiten die gleiche Reihenfolge zu wählen, da so alle Leitungsstränge die gleiche Gestalt aufweisen können. Insbesondere sind durch die gleichbleibende Reihenfolge die Abstände zwischen den beiden Spiralen eines Leitungsstranges in einem Wärmetauscher konstant. Zweckmässigerweise wird die Reihenfolge bei der Montage so gewählt, dass jeweils ein weiterer Leitungsstrang direkt anschliessend an den vorangegangenen platziert wird.

Vorteilhaft sind die Leitungsstränge aus einem Rohrmaterial gefertigt, welches aussen eine Kunststoffoberfläche aufweist. Dadurch sind die Leitungsstränge resistent gegen die aggressiven Rauchgase. Ein Metallrohr mit Kunststoffummantelung hat die Vorteile, dass es die nötige Verformbarkeit im Verarbeitungsprozess, die Formbeständigkeit auch in erhitztem Zustand, die Resistenz gegen die aggressiven Rauchgase besitzt und dank der Metallschicht diffusionsdicht ist für Sauerstoff.

Vorteilhaft können dreischichtige Rohre Verwendung finden. Die Metallschicht kann dabei auch sehr dünn sein, z.B. eine Folie. Diese Rohre sind durch ihre innere Kunststoffoberfläche zusätzlich innen besser geschützt vor Korrosion und Ablagerungen.

Mit Vorteil wird dafür ein im Handel erhältliches technisches Dreischichtrohr verwendet, da dieses dank grosser Produktionsmengen günstig erhältlich ist. Es erwies sich in der Entwicklungsphase des erfindungsgemässen Wärmetauschers und in Versuchen mit Prototypen als sehr gut geeignet. Vorzugsweise kann jedoch sicherheitshalber ein Temperaturfühler vorgesehen sein, der nicht nur vor einer Überhitzung des Kunststoffes der Wärmetauscher-Leitungsstränge schützt, sondern gleichzeitig die Verwendung eines Kunststoffkamins ermöglicht, was für tiefe Rauchgastemperaturen empfohlen ist.

Vorzugsweise sind die Leitungsstränge aus dem Gehäuse hinausgeführt und ausserhalb an Sammelstück und Verteilstück angeschlossen. So gibt es keine Verbindungen von Rohrleitungen innerhalb des Austauschraumes. Dies erfordert jedoch eine Vielzahl von Rohrdurchführungen durch das Gehäuse. Möchte man diese vermeiden, können zweckmässigerweise das Sammelstück und das Verteilstück innerhalb des Austauschraumes angeordnet sein, und nur die Sammelrohre durch die Gehäusewand geführt sein.

Angestrebt wird bei Wärmetauschern eine günstige, kleine Wärmetauscherpackung mit einer grossen Austauschoberfläche mit kleinem Wärmedurchgangswiderstand. Bei kostengünstig herstellbaren grossen Oberflächen zwischen den beiden wärmetauschenden Medien und bei dichten Packungen kann der Wärmedurchgangswiderstand der Austauschflächen höher gewählt werden als bei mehr Platz beanspruchenden Packungen aus teurerem Material. Die Wahl von technischen Dreischichtrohren mit den erwähnten Vorteilen ist deshalb bei der erfindungsgemässen dichten Packung der Leitungsstränge und dem erwähnten Preisvorteil zweckmässig, auch wenn die Rohrwandungen solcher Rohre einen im Vergleich mit Metallrohren höheren Wärmedurchgangswiderstand aufweisen. Aus Gründen der Wirtschaftlichkeit und des Platzbedarfs sollte der Wärmedurchgangswiderstand der Austauschfläche bevorzugt kleiner 0.006 m²K/W, besonders bevorzugt kleiner 0.004 m²K/W sein.

Für die Herstellung der spiralförmigen Leitungsstränge wird zweckmässigerweise so vorgegangen, dass die Enden eines Rohrstücks in eine Drehmaschine eingespannt werden und gleichzeitig zwei Spiralen aufgewickelt werden. Der Abstand zwischen den beiden normal zur Drehachse sich entwickelnden Spiralen ist durch die Anzahl der vorgesehenen Leitungsstränge und den Rohrdurchmesser bestimmt, wobei der Gliederungskörper und ein gewisser Spielraum zwischen den Strängen, zwischen den Strängen und dem Gliederungskörper sowie zwischen den Strängen und dem Gehäuse berücksichtigt werden muss. Zweckmässigerweise wird der Gliederungskörper nicht in das Gehäuse eingebaut, sondern es werden die Leitungsstränge einer um den andern abwechslungsweise von der einen Seite her links drehend und von der ändern rechts drehend ineinander geschoben, so dass das den Übergang herstellende Leitungsstück über die einen Spiralen der zuvor eingebrachten Leitungsstränge hinweg verläuft; und dann wird der Gliederungskörper in der Mitte zwischen die beiden Spiralbündel geschoben. Zweckmässigerweise wird das Leitungsstrangbündel mit integriertem Gliederungskörper mittels Abstandhaltern, die einen Abstand zum Gehäuse schaffen, in seiner Struktur befestigt. Das damit entstandene Paket kann nun in den Austauschraum eingeschoben werden. Die Enden werden mit Sammelstück und Verteilstück verbunden. Es können vorteilhaft die Enden der Leitungsstränge ausserhalb des Gehäuses an Sammel- und Verteilstück angeschlossen werden, wobei sie dementsprechend durch das Gehäuse hindurch geführt werden müssen. Die Enden können aber auch innerhalb des Austauschraumes an Sammel- und Verteilstück angeschlossen werden, und dann entsprechend nur die Sammelrohre durch das Gehäuse geführt werden.

Nachfolgend werden Ausführungsbeispiele der Erfindung unter Bezugnahme auf die Figuren beschrieben. Es zeigt:
- Fig.1: die Ansicht eines Deckels eines Wärmerekuperators mit aussen liegendem Sammelstück und Verteilstück
- Fig.2: einen Vertikalschnitt durch den Wärmerekuperator mit aussen liegendem Sammelstück und Verteilstück
- Fig.3: im Schnitt ein Ausführungsbeispiel eines Wärmerekuperators mit innen liegendem Sammelstück und Verteilstück

Der Wärmerekuperator weist ein Gehäuse 13, 21 mit einem rohrförmigen Gehäusekörper 21 und zwei stirnseitigen Deckeln 13 auf. In diesem Gehäuse 13, 21 ist der Austauschraum 47, welcher durch einen plattenförmigen Gliederungskörper 49 in zwei Zonen 51 und 53 gegliedert ist. Eine Mehrzahl von Leitungssträngen 31 ist spiralig gewunden in diesen beiden Zonen 51 und 53 des Austauschraumes 47 angeordnet. Ein flüssiges Medium fliesst durch die Leitungsstränge 31 und tauscht über die Rohrwandungen Wärme mit einem gasförmigen Medium aus, welches im Gegenstrom zwischen den Leitungssträngen 31 durch Austauschraum 47 strömt.

Figur 1 zeigt eine Ansicht eines der stimseitigen Deckel 13 des Rekuperators 11. Die Deckel 13 sind ausgerüstet mit Stabilisationsstanzungen 15, einer Anzahl von Öffnungen 17 zur Durchführung von Leitungen, sind mit dem Gehäusekörper 21 verbunden und weisen einen im zentralen Bereich angeordneten Stutzen 25 für ein anzuschliessendes Rauchgasrohr auf. Am Deckel 13 ist mittels Anschlusswinkeln 27 und Rohrbefestigungen 29 das Verteilstück 33 befestigt. Ein Deckel 13 kann auch fest mit dem Gehäusekörper 21 verbunden sein. Die nur im Ansatz gezeichneten Leitungsstränge 31 sind am Verteilstück 33 angeschlossen und sind durch die Öffnungen 17 im Deckel 13 hindurchgeführt. Die Öffnungen 17 sind mit Rohrdurchführungen 35, z.B. aus Silikon-Kunststoff oder kautschukähnlichen Kunststoffen wie "Viton", versehen, damit die notwendige Dichtheit gewährleistet ist und zum Schutz der Rohre. Der Gehäusekörper 21 ist mit Auflagern 37 versehen, unter denen der Rekuperator abgestützt werden kann.

Figur 2 zeigt den Rekuperator 11 im Schnitt. Sichtbar sind die Deckel 13 mit je einem Einlass 41 bzw. einem Auslass 42 für das Rauchgas und der Gehäusekörper 21 mit einer verschliessbaren Reinigungsöffnung 39. Zudem ist an einem der Deckel 13 ein Ablauf 43 für Kondensat und allenfalls Reinigungsflüssigkeit vorgesehen. Der Austauschraum 47 wird durch den plattenförmigen Gliederungskörper 49 in zwei Zonen unterteilt, links die heissere Zone 51 und rechts die kühlere Zone 53. Das Leitungsstrangbündel 55 besteht aus 12 Leitungssträngen 31 mit je zwei Spiralen (z.B. 61 und 65). Der erste Leitungsstrang 57 beginnt nach dem Durchstossen des Deckels 13 mit einer ersten inneren Windung 59. 7 Windungen bilden eine erste Spirale 61, die mit der äussersten Windung 63 endet. Es besteht ein nicht dargestellter Übergang zur zweiten Spirale 65, indem ein etwa horizontal verlaufendes Stück des Leitungsstrangs 31 über die 11 weiteren ersten Spiralen und den plattenförmigen Gliederungskörper 49 hinweg führt. Der Leitungsstrang 31 windet sich dann von der äussersten Windung 67 zur innersten Windung 69, von wo das Ende des Leitungsstranges 31 durch die Wandung hindurch geführt und am Sammelstück 45 angeschlossen ist. Entsprechend verlaufen die 11 weiteren Leitungsstränge vom zweiten Leitungsstrang 70 bis zum letzten Leitungsstrang 71. Wenn nun die Wärmetauschflüssigkeit im Rohrbündel 55 vom Verteilstück 33 zum Sammelstück 45 durch den Austauschraum 47 strömt (Pfeile 46), so strömt Rauchgas vom Einlass 41 links zum Auslass 42 rechts im Gegenstrom (Pfeile 48). Die Laufrichtungen können auch umgekehrt sein. Das Gegenstromprinzip ist in beiden Fällen auf der ganzen Länge gewährleistet. Wenn die kalte Flüssigkeit zuerst eine zentrifugale Bewegung macht, so strömt ihr in der kühleren rechten Zone 53 das in der linken Zone 51 bereits etwas abgekühlte Rauchgas zentripedal entgegen. In der heisseren linken Zone 51 strömt die aufgewärmte Flüssigkeit zentripedal den sich zentrifugal ausdehnenden heissen Rauchgasen entgegen.

Nicht sichtbar ist die Drehrichtung der Spiralen. Ist die erste Spirale 61 des ersten Leitungsstranges 57 vom rechten Deckel 13 her geschaut von innen nach aussen rechtsdrehend, so ist auch die erste Spirale des 3., 5., 7., 9. und 11. Leitungsstranges von innen nach aussen rechtsdrehend, die andern Spiralen in der kühleren Zone 53 hingegen linksdrehend (Strömungsrichtung gem. Pfeilen 46). Damit entstehen zwischen den sich kreuzenden Rohren benachbarter Spiralen Zwischenräume, durch die das Rauchgas hindurchströmen kann. Der Weg durch diese Zwischenräume ist gewunden und verwirbelt dadurch das Rauchgas, das dauernd kleine Änderungen seiner Strömungsrichtung vornehmen muss. Wo nötig liegt das Rohrbündel 55 unten und seitlich auf Distanzhaltern (nicht dargestellt) auf. Diese können mit dem Gehäuse 21 oder mit dem Rohrbündel 55 verbunden sein. Mit Vorteil kann die Struktur des Leitungsstrangbündels durch mit dem Bündel verbundene Distanzhalter stabilisiert werden. Es können auch stabförmige Einlagen zwischen den Windungen der Spiralen parallel zu Achse eingeführt sein, die die besagte Struktur ebenfalls stabilisieren.

Das Ausführungsbeispiel gemäss Figur 3 stellt das Leitungsstrangbündel 75 eines Rekuperators 11' dar, bei dem ein Verteilstück 78 und ein Sammelstück 77 im Gehäuse 13, 21 angeordnet sind. Das Bündel 75 entspricht ansonsten genau dem Bündel 55. Die Leitungsstränge sind im Zentralbereich 79 an das Sammelstück 77 und das Verteilstück 78 angeschlossen. Die Anschlüsse 85 und 87 dieser Stücke 77 und 78 sind durch das Gehäuse geführt. Im vorliegenden Fall sind beide Anschlüsse 85 und 87 auf der selben Seite des Gehäuses vorgesehen, wobei das Verteilstück 78 durch die den Austauschraum gliedernde Platte 89 hindurchgeführt ist. Es ist jedoch ebenso zweckmässig, die Anschlüsse 85 und 87 auf gegenüberliegenden Seiten aus dem Gehäuse zu führen. Das Leitungsstrangbündel 75 kann so symmetrisch gestaltet sein und die Platte 89 muss nicht durchstossen werden.

Die aufgezeichneten Beispiele weisen eine Länge jeden Leitungsstranges von ca. 22,5 Metern auf. Das ergibt eine Gesamtlänge von ca. 270 m. Die Oberfläche ergibt bei einem Rohrdurchmesser von 20 mm etwa 17 m², bei einer Wärmetauschergrösse von ca. 80 cm Durchmesser und 55 cm Länge. Sehr einfach kann diese Oberfläche vergrössert werden durch eine Erhöhung der Anzahl von Leitungssträngen und durch mehr Spiralumgänge. Ein weiterer Umgang ergäbe beim angeführten Beispiel eine Vergrösserung der Oberfläche um ca. 3,4 m² bei einer Durchmesserzunahme von lediglich 5 cm.

Der berechnete Wärmewiderstand der Rohrwandungen von in den Prototypen verwendeten technischen Dreischichtrohren liegt im Bereich zwischen 0,003 bis 0,004 m²K/W.

## Patentansprüche

1. Vorrichtung (11) zur Rückgewinnung von Wärme aus Rauchgas, mit einem einen Austauschraum (47) umhüllenden Gehäuse (21, 13) mit einem Einlass (41) und einem Auslass (42) für ein erstes Medium, mindestens einem diesen Austauschraum (47) gliedernden Gliederungskörper (49) und einem periferen Durchlass zwischen dem Gliederungskörper und dem Gehäuse zur Lenkung dieses Mediums, einer Mehrzahl im Austauschraum (47) spiralförmig verlaufend angeordneter Leitungsstränge (31) zur Durchleitung eines zweiten Mediums im Gegenstrom zum ersten Medium, und angeschlossen an die Leitungsstränge (31) mindestens einem Sammelstück (45) und einem Verteilstück (33) zum Zusammenfassen und Aufteilen der Leitungsstränge (31), wobei die spiralförmig verlaufenden Leitungsstränge (31) beidseits des peripheren Durchlasses (40) im Austauschraum (47) vorliegen, und ein Leitungsstrang (31) anschliessend an das Verteilstück (33) eine innerste Windung aufweist bzw. anschliessend an die innerste Windung an das Sammelstück (45) angeschlossen ist.

2. Vorrichtung nach Anspruch 1, **dadurch gekennzeichnet, dass** die Spiralen benachbarter Leitungsstränge (31) entgegengesetzte Drehrichtungen aufweisen.

3. Vorrichtung nach einem der Ansprüche 1 oder 2, **dadurch gekennzeichnet, dass** ein Leitungsstrang (57) jeweils aus zwei zusammenhängenden Spiralen (61, 65) besteht, welche peripher zusammenhängen.

4. Vorrichtung nach einem der Ansprüche 1 bis 3, **dadurch gekennzeichnet, dass** ein Leitungsstrang (31) jeweils aus einem einzigen, ununterbrochenen Stück besteht.

5. Vorrichtung nach einem der Ansprüche 1 bis 4, **dadurch gekennzeichnet, dass** der Einlass (41) und der Auslass (42) im zentralen Bereich am Deckel (13) angeordnet ist.

6. Vorrichtung nach einem der Ansprüche 1 bis 5, **dadurch gekennzeichnet, dass** der Gliederungskörper (49) eine Platte ist, die den Austauschraum (47) in eine heissere Zone (51) und eine kältere Zone (53) teilt.

7. Vorrichtung nach Ansprüche 3 und 6 **dadurch gekennzeichnet, dass** jeweils eine der zwei zusammenhängenden Spiralen (61, 65) eines Leitungsstranges (57) in der heisseren Zone (51) und eine in der kälteren Zone (53) des Austauschraumes (47) angeordnet ist.

8. Vorrichtung nach Anspruch 7, **dadurch gekennzeichnet, dass** die Reihenfolge der Leitungsstränge (31) in beiden Zonen (51, 53) gleich ist.

9. Vorrichtung nach einem der Ansprüche 1 bis 8, **dadurch gekennzeichnet, dass** die Rohrleitungen der Leitungsstränge (31) auf den vom ersten Medium umflossenen Aussenseiten eine Kunststoffoberfläche aufweisen.

10. Vorrichtung nach Anspruch 9, **dadurch gekennzeichnet, dass** die Rohrleitungen Metallrohre mit Kunststoffummantelung sind.

11. Vorrichtung nach Anspruch 9, **dadurch gekennzeichnet, dass** für die Rohrleitungen Kunststoffrohre mit im Kunststoff eingebetteter Metallfolie sind.

12. Vorrichtung nach Anspruch 10 oder 11, **dadurch gekennzeichnet, dass** die Rohrleitungen eine Metallschicht und aussen und innen eine Kunststoffoberfläche aufweisen.

13. Vorrichtung nach einem der Ansprüche 1 bis 12, **dadurch gekennzeichnet, dass** die Leitungsstränge (31) einzeln durch das Gehäuse (21, 13) hindurchgeführt und das Sammelstück (45) und das Verteilstück (33) ausserhalb des Austauschraumes (47) angeordnet sind.

14. Vorrichtung nach einem der Ansprüche 1 bis 12, **dadurch gekennzeichnet, dass** das Sammelstück (45) und das Verteilstück (33) im Austauschraum (47) angeordnet sind und die Sammelrohre (85, 87) durch das Gehäuse (21, 13) hindurch geführt sind.

15. Verfahren zur Herstellung einer Vorrichtung zur Rückgewinnung von Wärme aus Rauchgas gemäss einem der Ansprüche 1 bis 14, **dadurch gekennzeichnet, dass** Rohrleitungsstücke mit beiden Enden mit Abstand zueinander in eine Drehmaschine eingespannt und spiralförmig aufgewickelt werden, so dass jeweils zwei an deren Peripherie zusammenhängende gleichdrehende Spiralen einen aus einem Rohrstück gefertigten Leitungsstrang (31) bilden, und diese Leitungsstränge (31) so über einen plattenförmigen Gliederungskörper (49) aufgereiht werden, dass die Spiralen (61, 65) eines Leitungsstranges (57) auf verschiedenen Seiten des Gliederungskörpers (49) zu liegen kommen und deren Zusammenhang um den Gliederungskörper (49) herum besteht, dass dieses Leitungsstrangbündel (55) mit dem plattenförmigen Gliederungskörper (49) zusammen in einen Austauschraum (47) in einem Gehäuse (21, 13) eingebaut wird, so dass der Gliederungskörper (49) den Austauschraum (47) in eine heissere Zone (51) und eine kältere Zone (53) teilt, und dass die Enden der Leitungsstränge (31) an ein Sammelstück (45) und ein Verteilstück (33) angeschlossen werden.

16. Verfahren nach Anspruch 15, **dadurch gekennzeichnet, dass** bei der Aufreihung der Leitungsstränge (31) diese abwechselnd senkrecht zur Spiralachse um 180° gedreht werden und dann so zusammengestellt werden, dass sich benachbarte Spiralen gegenläufig drehen.

17. Verfahren nach einem der Ansprüche 15 oder 16, **dadurch gekennzeichnet, dass** der Abstand zwischen zwei zusammenhängenden Spiralen (61, 65) entsprechend der Anzahl von Leitungssträngen (31) und deren Rohrdurchmesser bemessen wird und eine Mehrzahl von Leitungssträngen (31) den Austauschraum (47) ausfüllend eingebaut wird.

18. Verfahren nach einem der Ansprüche 15 bis 17, **dadurch gekennzeichnet, dass** die Enden der Leitungsstränge (31) vor dem Anschliessen an das Sammelstück (45) und das Verteilstück (33) durch Öffnungen (17) im Gehäuse (21, 13) hindurch aus dem Gehäuse hinaus geführt werden.

19. Verfahren nach einem der Ansprüche 15 bis 18, **dadurch gekennzeichnet, dass** die Enden der Leitungsstränge (31) Im Austauschraum (47) an das Sammelstück (77) und das Verteilstück (78) angeschlossen werden und daran die angeschlossene Zuleitung (87) und Ableitung (85) aus dem Gehäuse geführt werden.

## Claims

1. Device (11) for recovering heat from flue gas, the said device having a casing (21, 13) which envelops an exchanging space (47) and has an inlet (41) and an outlet (42) for a first medium, at least one subdividing body (49) which subdivides the said exchanging space (47) and a peripheral passage (40) between the subdividing body and the casing for the purpose of steering the said medium, a plurality of strands of line (31), which are disposed in the exchanging space (47) so as to extend in a spiral-shaped manner, for conducting a second medium through in countercurrent in relation to the first medium and, connected to the strands of line (31), at least one collecting piece (45) and a distributing piece (33) for combining and dividing up the strands of line (31), wherein the strands of line (31) which extend in a spiral-shaped manner are present on both sides of the peripheral passage (40) in the exchanging space (47), and a strand of line (31) has, adjacent and to the distributing piece (33), an innermost turn or is connected, adjacent to the innermost turn, to the collecting piece (45).

2. Device according to claim 1, **characterised in that** the spirals of adjoining strands of line (31) have opposite directions of rotation.

3. Device according to one of claims 1 or 2, **characterised in that** a strand of line (57) consists, in each case, of two interconnected spirals (61, 65) which are interconnected peripherally.

4. Device according to one of claims 1 to 3, **characterised in that** a strand of line (31) consists, in each case, of a single, uninterrupted piece.

5. Device according to one of claims 1 to 4, **characterised in that** the inlet (41) is disposed on the cover (13) in the central region, and so too is the outlet (42).

6. Device according to one of claims 1 to 5, **characterised in that** the subdividing body (49) is a plate which divides the exchanging space (47) into a hotter zone (51) and a colder zone (53).

7. Device according to claims 3 and 6, **characterised in that** one of the two interconnected spirals (61, 65) of a strand of line (57) is disposed in the hotter zone (51), and one in the colder zone (53) of the exchanging space (47) in each case.

8. Device according to claim 7, **characterised in that** the sequence of the strands of line (31) is the same in both zones (51, 53).

9. Device according to one of claims 1 to 8, **characterised in that** the pipelines of the strands of line (31) have a plastic surface on the outer sides round which the first medium flows.

10. Device according to claim 9, **characterised in that** the pipelines are metal pipes with plastic sheathing.

11. Device according to claim 9, **characterised in that** plastic pipes with metal foil embedded in the plastic are used for the pipelines.

12. Device according to claim 10 or 11, **characterised in that** the pipelines have a metal layer and have a plastic surface on the outside and inside.

13. Device according to one of claims 1 to 12, **characterised in that** the strands of line (31) are passed individually through the casing (21, 13) and the collecting piece (45) and distributing piece (33) are disposed outside the exchanging space (47).

14. Device according to one of claims 1 to 12, **characterised in that** the collecting piece (45) and distributing piece (33) are disposed in the exchanging space (47) and the collecting pipes (85, 87) are passed through the casing (21, 13).

15. Method of manufacturing a device for recovering heat from flue gas according to one of claims 1 to 14, **characterised in that** pieces of pipeline are clamped into a turning machine by both ends at a distance from one another and are wound in the shape of a spiral, so that two spirals in each case, which are interconnected at their periphery and rotate in the same direction, form a strand of line (31) which is produced from one piece of pipe, and the said strands of line (31) are lined up across a plate-shaped subdividing body (49) in such a way that the spirals (61, 65) of a strand of line (57) come to rest on different sides of the subdividing body (49) and they continue to be interconnected around the said subdividing body (49), that the said bundle of strands of line (55) is incorporated, together with the plate-shaped subdividing body (49), into an exchanging space (47) in a casing (21, 13), so that the said subdividing body (49) divides the exchanging space (47) into a hotter zone (51) and a colder zone (53), and that the ends of the strands of line (31) are connected to a collecting piece (45) and a distributing piece (33).

16. Method according to claim 15, **characterised in that**, when the strands of line (31) are lined up, they are alternately rotated by 180° perpendicularly to the axis of the spiral, and are then assembled in such a way that adjoining spirals rotate in an oppositely directed manner.

17. Method according to one of claims 15 or 16, **characterised in that** the distance between two interconnected spirals (61, 65) is dimensioned in accordance with the number of strands of line (31) and their pipe diameter, and a plurality of strands of line (31) is incorporated in a manner which fills up the exchanging space (47).

18. Method according to one of claims 15 to 17, **characterised in that** the ends of the strands of line (31) are passed out of the casing, before being connected to the collecting piece (45) and the distributing piece (33), through apertures (17) in the said casing (21, 13).

19. Method according to one of claims 15 to 18, **characterised in that** the ends of the strands of line (31) are connected to the collecting piece (77) and the distributing piece (78) in the exchanging space (47) and the connected feed line (87) and discharge line (85) are passed thereto out of the casing.

## Revendications

1. Dispositif (11) de récupération de chaleur de gaz de fumée, comprenant un boîtier (21, 13) enveloppant une chambre d'échange (47) et présentant une entrée (41) et une sortie (42) pour un premier fluide, au moins un corps diviseur (49) divisant cette chambre d'échange (47), et un passage périphérique entre le corps diviseur et le boîtier pour le guidage de ce fluide, une multitude de tuyauteries (31) disposées dans la chambre d'échange (47) en forme de spirales pour conduire un deuxième fluide à contre-courant du premier fluide, et, raccordés aux tuyauteries (31), au moins un élément collecteur (45) et un élément de répartiteur (33) pour regrouper et répartir les tuyauteries (31), les tuyauteries (31) s'étendant en forme de spirale étant présentes des deux côtés du passage périphérique (40) dans la chambre d'échange (47), et une tuyauterie (31), en aval de l'élément répartiteur (33), présentant une spire la plus à l'intérieur ou, en aval de la spire la plus à l'intérieur, étant raccordée à l'élément collecteur (45).

2. Dispositif selon la revendication 1, **caractérisé en ce que** les spirales de tuyauteries (31) voisines présentent des sens de rotation opposés.

3. Dispositif selon l'une des revendications 1 ou 2, **caractérisé en ce qu'**une tuyauterie (57) comprend respectivement deux spirales (61, 65) associées, qui sont associées au niveau périphérique.

4. Dispositif selon l'une des revendications 1 à 3, **caractérisé en ce qu'**une tuyauterie (31) est respectivement constituée d'une seule pièce continue.

5. Dispositif selon l'une des revendications 1 à 4, **caractérisé en ce que** l'entrée (41) et la sortie (42) sont disposées dans la zone centrale sur le couvercle (13).

6. Dispositif selon l'une des revendications 1 à 5, **caractérisé en ce que** le corps diviseur (49) est une plaque qui divise la chambre d'échange (47) en une zone plus chaude (51) et une zone plus froide (53).

7. Dispositif selon les revendications 3 et 6, **caractérisé en ce que** respectivement l'une des deux spirales (61, 65) associées d'une tuyauterie (57) est disposée dans la zone plus chaude (51) et l'autre dans la zone plus froide (53) de la chambre d'échange.

8. Dispositif selon la revendication 7, **caractérisé en ce que** l'ordre des tuyauteries (31) est le même dans les deux zones (51, 53).

9. Dispositif selon l'une des revendications 1 à 8, **caractérisé en ce que** les tubes des tuyauteries (31) présentent une surface en matière plastique sur les faces extérieures entourées par le premier fluide.

10. Dispositif selon la revendication 9, **caractérisé en ce que** les tubes sont des tubes métalliques enrobés de matière plastique.

11. Dispositif selon la revendication 9, **caractérisé en ce que** les tubes sont des tubes en matière plastique avec un film métallique inséré dans la matière plastique.

12. Dispositif selon la revendication 10 ou 11, **caractérisé en ce que** les tubes présentent une couche métallique et à l'intérieur et à l'extérieur une surface en matière plastique.

13. Dispositif selon l'une des revendications 1 à 12, **caractérisé en ce que** les tuyauteries (31) s'étendent individuellement à travers le boîtier (21, 13), et **en ce que** l'élément collecteur (45) et l'élément répartiteur (33) sont disposés à l'extérieur de la chambre d'échange (47).

14. Dispositif selon l'une des revendications 1 à 12, **caractérisé en ce que** l'élément collecteur (45) et l'élément répartiteur (33) sont disposés dans la chambre d'échange (47), et **en ce que** les tubes collecteurs (85, 87) traversent le boîtier (21, 13).

15. Procédé de réalisation d'un dispositif de récupération de chaleur de gaz de fumées selon l'une des revendications 1 à 14, **caractérisé en ce que** des éléments de tube sont serrés aux deux extrémités à distance l'un par rapport à l'autre dans un tour et enroulés en forme de spirale, de manière à ce que respectivement deux spirales ayant le même sens de rotation associées au niveau de leur périphérie constituent une tuyauterie (31) obtenue à partir d'un élément de tube, et **en ce que** ces tuyauteries (31) soient rangées sur un corps diviseur (49) en forme de plaque de manière à ce que les spirales (61, 65) d'une tuyauterie (57) se placent sur différentes faces du corps diviseur (49) et à ce qu'elles soient associées autour du corps diviseur (49), **en ce que** ce faisceau de tuyauteries (55) est monté avec le corps diviseur (49) en forme de plaque dans une chambre d'échange (47) dans un boîtier (21, 13), de telle manière que le corps diviseur (49) divise la chambre d'échange (47) en une zone plus chaude (51) et une zone plus froide (53), et **en ce que** les extrémités des tuyauteries (31) soient raccordées à un élément collecteur (45) et à un élément répartiteur (33).

16. Procédé selon la revendication 15, **caractérisé en ce que** lors de la mise en rangée des tuyauteries (31) ces dernières sont tournées de 180° en alternance verticalement par rapport à l'axe des spirales puis assemblées de manière à ce que des spirales voisines tournent en sens opposé.

17. Procédé selon l'une des revendications 15 ou 16, **caractérisé en ce que** la distance entre deux spirales (61, 65) associées est dimensionnée en fonction du nombre de tuyauteries (31) et de leur diamètre de tube, et **en ce qu'**une multitude de tuyauteries (31) est montée de manière à remplir la chambre d'échange (47).

18. Procédé selon l'une des revendications 15 à 17, **caractérisé en ce que** les extrémités des tuyauteries (31), avant le raccordement à l'élément collecteur (45) et à l'élément répartiteur (33), sont sorties du boîtier à travers des ouvertures (17) du boîtier (21, 13).

19. Procédé selon l'une des revendications 15 à 18, **caractérisé en ce que** les extrémités des tuyauteries (31) sont raccordées à l'élément collecteur (77) et à l'élément répartiteur (78) à l'intérieur de la chambre d'échange (47), pour sortir du boîtier le conduit d'amenée (87) et le conduit d'évacuation (85) raccordés à celle-ci.
